# EUROPÄISCHE PATENTSCHRIFT

(11) **EP 1 848 948 B1**
(45) Veröffentlichungstag und Bekanntmachung des Hinweises auf die Patenterteilung: **14.04.2010**
(21) Anmeldenummer: 05822077.3
(22) Anmeldetag: 31.12.2005
(51) Int. Cl.: F28F 9/02, F28D 1/053

(54) **WÄRMETAUSCHER**
HEAT EXCHANGER
ECHANGEUR DE CHALEUR

(30) Priorität: 18.02.2005 DE 202005003246 U; 31.03.2005 DE 202005005404 U; 13.04.2005 DE 202005006290 U; 11.08.2005 DE 202005013059 U; 17.10.2005 DE 202005016507 U
(43) Veröffentlichungstag der Anmeldung: 31.10.2007
(73) Patentinhaber: ebm-papst St. Georgen GmbH & Co. KG, 78112 St. Georgen (DE)
(72) Erfinder: SEIDLER, Siegfried, 78056 Villingen-Schwenningen (DE); ANGELIS, Walter, 78112 St. Georgen (DE); LAUFER, Wolfgang, 78733 Aichhalden (DE); ROJO LULIC, Francisco, 78112 St. Georgen (DE)
(74) Vertreter: Raible, Tobias
(86) Internationale Anmeldenummer: PCT/EP2005/014154
(87) Internationale Veröffentlichungsnummer: WO 2006/087031

(56) Entgegenhaltungen:
- EP-A- 0 886 113
- EP-A- 1 577 630
- DE-A1- 2 523 545
- GB-A- 2 043 866
- US-A- 2 201 314
- US-A- 5 535 818
- PATENT ABSTRACTS OF JAPAN Bd. 1998, Nr. 02, 30. Januar 1998 (1998-01-30) & JP 09 283959 A (AISIN SEIKI CO LTD), 31. Oktober 1997 (1997-10-31)
- PATENT ABSTRACTS OF JAPAN Bd. 2003, Nr. 12, 5. Dezember 2003 (2003-12-05) & JP 2004 218969 A (UNIV TOKYO), 5. August 2004 (2004-08-05)
- PATENT ABSTRACTS OF JAPAN Bd. 2000, Nr. 13, 5. Februar 2001 (2001-02-05) & JP 2000 299585 A (TOYOTA MOTOR CORP), 24. Oktober 2000 (2000-10-24)

## Beschreibung

Die Erfindung betrifft einen Wärmetauscher für die Kühlung eines Kühlmediums, insbesondere in einem elektrischen/elektronischen Gerät.

In einem mit Kühlmedium gefüllten, geschlossenen Kühlsystem kommt es bei Temperaturänderungen und auch durch Permeation, z.B. durch Schlauchwände, zu einer Volumenänderung des Kühlmediums. Für diese muss ein Ausgleich gefunden werden, der dafür sorgt, dass im System keine oder nur geringe Druckänderungen auftreten.

Derartige Volumenänderungen können mittels eines so genannten Ausgleichsbehälters gepuffert werden. Dieser verursacht aber zusätzliche Kosten und erhöht auch das Risiko, dass Kühlmedium nach außen leckt.

Ein derartiger Wärmetauscher ist z.B. aus JP-A-09 283 959 bekannt.

Ein wichtiges Problem bei Wärmetauschern für elektronische Geräte ist, dass deren exakte Betriebslage nicht im Voraus bekannt ist. Das gilt nicht zuletzt für den Transport zum Kunden, weil solche Kühlsysteme bereits beim Hersteller mit Kühlmedium gefüllt werden und man nicht voraussagen kann, welche Lage sie beim Transport einnehmen werden. Ebenso gilt das bei der Verwendung in Fahrzeugen aller Art (Flugzeuge, Schiffe, Landfahrzeuge, Fahrzeuge im Zustand der Schwerelosigkeit). Deshalb muss die Betriebssicherheit in allen denkbaren Betriebslagen gewährleistet sein. Würde sich im Kühlkreislauf Flüssigkeit mit Gas vermischen, so wäre ein sicherer Betrieb einer Umwälzpumpe nicht mehr gewährleistet, wodurch die Kühlleistung rapide abnehmen könnte. Das würde dann sehr rasch dazu führen, dass das zu kühlende elektronische Bauteil entweder sich selbst abschaltet, oder durch den Temperaturanstieg zerstört wird.

Es ist deshalb eine Aufgabe der Erfindung, einen neuen Wärmetauscher bereit zu stellen.

Nach der Erfindung wird diese Aufgabe gelöst durch den Gegenstand des Anspruchs 1. Hierdurch ergibt sich eine kompakte und preiswerte Anordnung. Das Risiko, dass Kühlmedium austreten und Schäden an der Elektronik verursachen kann, wird reduziert. Und durch die mindestens eine flexible Membran wird erreicht, dass sich das Hohlvolumen des Kühlkreislaufs automatisch an das variable Volumen des Kühlmediums anpasst, das sich im Kühlkreislauf befindet, so dass unabhängig von der Betriebslage des Wärmetauschers die Entstehung von Gasblasen im Kühlmedium verhindert wird. Dies ermöglicht eine sichere Kühlung auch, nachdem der Wärmetauscher zeitweise eine ungewöhnliche Betriebslage eingenommen hat, z.B. während des Transports.

Eine besonders bevorzugte Ausgestaltung eines solchen Wärmetauschers ist Gegenstand des Anspruchs 26. Mit sehr geringen Kosten verhindert sie Probleme und Schäden durch Verunreinigungen im Kühlmedium.

Durch die bevorzugte Weiterbildung gemäß Anspruch 29 ergibt sich eine kompakte, robuste und Kosten sparende Bauweise.

Weitere Einzelheiten und vorteilhafte Weiterbildungen der Erfindung ergeben sich aus den im folgenden beschriebenen und in der Zeichnung dargestellten, in keiner Weise als Einschränkung der Erfindung zu verstehenden Ausführungsbeispielen, sowie aus den Unteransprüchen. Es zeigt:
- Fig. 1: eine Prinzipdarstellung, welche einen Wärmetauscher nach der Erfindung und seine Anordnung in einem Kühlkreislauf beispielhaft zeigt,
- Fig. 2: eine vergrößerte Darstellung der Einzelheit II der Fig. 1,
- Fig. 3: eine vergrößerte Darstellung der Einzelheit III der Fig. 1,
- Fig. 4: eine vergrößerte Darstellung der Einzelheit IV der Fig. 1,
- Fig. 5: eine teilweise im Schnitt dargestellte, raumbildliche Darstellung eines Ausführungsbeispiels nach der Erfindung,
- Fig. 6: eine Darstellung analog Fig. 5, gesehen in Richtung des Pfeiles VI der Fig. 5,
- Fig. 7: eine raumbildliche Darstellung der beim Wärmetauscher nach den Fig. 1 bis 6 verwendeten Membran und des mit ihr verbundenen Federelements, und
- Fig. 8: ein zweites Ausführungsbeispiel der Erfindung,
- Fig. 9: eine Übersichtsdarstellung eines zweiten Ausführungsbeispiels der Erfindung,
- Fig. 10: einen Schnitt, gesehen längs der Linie X-X der Fig. 11,
- Fig. 11: eine Draufsicht, gesehen in Richtung des Pfeiles XI der Fig. 10,
- Fig. 12: eine vergrößerte Darstellung der Einzelheit XII der Fig. 10,
- Fig. 13: eine raumbildliche Darstellung eines Wärmetauschers 130', der mit einem integrierten großflächigen Filter versehen ist,
- Fig. 14: eine vergrößerte Darstellung der Einzelheit XIV der Fig. 13,
- Fig. 15: einen Schnitt durch den oberen Teil des in Fig. 13 dargestellten Wärmetauschers 120',
- Fig. 16: einen Schnitt analog Fig. 15; bei dieser Variante ist das Filter 170 anders angeordnet und befestigt, als in Fig. 15, und
- Fig. 17: eine geschnittene Detaildarstellung des Filters und der Dichtung aus Fig. 16.

**Fig. 1** zeigt schematisch einen Wärmetauscher 20. Dieser hat in bekannter Weise flache Kühlrohre 22, die im Betrieb von einem Kühlmedium 24 durchströmt werden und die mit zickzackförmig angeordneten Kühlblechen 26 wärmeleitend verbunden sind.

Die Räume zwischen den flachen Rohren 22 sind oben durch Verschlussbleche 28 flüssigkeitsdicht verschlossen, so dass ein oberer Tank 30 entsteht, der durch eine vertikale Trennwand 32 in eine zulaufseitige Kammer 34 und eine ablaufseitige Kammer 36 unterteilt ist.

Ebenso sind unten die Räume zwischen den Rohren 22 durch Verschlussbleche 38 flüssigkeitsdicht verschlossen, so dass dort ein unterer Tank 40 gebildet wird.

Der obere Tank 30 ist mittels einer Bördelverbindung 44 mit dem Wärmetauscher 20 flüssigkeitsdicht verbunden. Er hat eine obere Wand 46 (Fig. 3), die hier einstückig mit der Trennwand 32 ausgebildet ist. In ihr befinden sich Ausnehmungen, nämlich eine Ausnehmung 48 oberhalb des ablaufseitigen Raumes 36 und eine Ausnehmung 50 oberhalb des zulaufseitigen Raumes 34.

Diese Ausnehmungen 48, 50 sind auf ihrer Oberseite flüssigkeitsdicht verschlossen durch eine flexible Membran 54, auf welcher eine flache Federanordnung 56 aus rostfreiem Federstahl aufliegt. Diese Federanordnung 56 ist mit der Membran 54 verbunden, z.B. durch Vulkanisieren. Hierzu kann die Federanordnung 56 auch in die Membran 54 einvulkanisiert sein, um sie besonders gut vor Korrosion zu schützen.

Die Membran 54 und die Federanordnung 56 werden an ihrem äußeren Rand durch den Rand 58 eines Deckels 60 fluiddicht festgehalten. Ebenso werden sie in der Mitte durch einen Steg 61 des Deckels 60 fest gehalten, vg. Fig. 3. In dem Raum 62 zwischen dem Deckel 60 und der Membran 54 befindet sich Luft oder ein Schutzgas, z.B. Stickstoff.

Der obere Tank 30 hat einen Zulauf 64, und durch diesen fließt Kühlmedium 24 in Richtung eines Pfeiles 66 zur zulaufseitigen Kammer 34. Von dort fließt es durch die dortigen Rohre 22 zum unteren Tank 40, und von diesem durch die in Fig. 1 linken Rohre 22 nach oben zur ablaufseitigen Kammer 36. Naturgemäß kann in manchen Fällen die Durchströmrichtung auch umgekehrt sein.

Von dort fließt das Kühlmedium durch einen Ablauf 68 in Richtung eines Pfeiles 70 zu einer Wärmesenke 74, die in Wärme leitender Verbindung mit einem elektronischen Bauteil 76 steht, das auf einer Leiterplatte 78 angeordnet ist und über diese mit Strom versorgt wird.

In der Wärmesenke 74 wird das Kühlmedium erwärmt, und das erwärmte Kühlmedium wird durch eine von einem Elektromotor 80 angetriebene Umwälzpumpe 82 wieder dem Zulauf 66 zugeführt.

Der Wärmetauscher 20 wird mittels eines Lüfters 84 durch Luft gekühlt, was nur sehr schematisch angedeutet ist.

Die **Fig. 5 bis 7** zeigen den Aufbau der Federanordnung 56. Diese wird dadurch gebildet, dass in ein dünnes Blech aus Federstahl eine linke spiralförmige Ausnehmung 90 und eine rechte spiralförmige Ausnehmung 92 eingearbeitet werden, wodurch links eine größere Spiralfeder 94 entsteht, welche der größeren Kammer 36 zugeordnet ist, und rechts eine kleinere Spiralfeder 96, welche der kleineren Kammer 34 zugeordnet ist.

Die Kammern 34, 36 sind nach oben hin bis zur Membran 54 mit Kühlmedium 24 gefüllt. Dehnt sich dieses aus, so wölbt sich die Membran 54 oberhalb der Ausnehmungen 48, 50 nach oben, wobei durch die Federn 94, 96 verhindert wird, dass die Membran 54 an einzelnen Stellen ausgebaucht und beschädigt wird.

Zieht sich das Kühlmedium 24 zusammen, so wölbt sich die Membran 54 durch die Ausnehmungen 48, 50 nach unten, wobei ebenfalls die Federn 94, 96 für eine gleichmäßige Auslenkung sorgen.

Auf diese Weise erhält man mit geringem Aufwand einen Ausgleichsbehälter 30 mit sicherer Funktion.

In **Fig. 7** sind die beschriebenen Auslenkungen durch Pfeile 100, 102 (nach oben) zw. 104, 106 (nach unten) symbolisch dargestellt.

**Fig. 8** zeigt einen Ausgleichsbehälter 110, der nur einen einzigen Anschluss 112 hat, durch welchen im Betrieb Kühlmittel zu- oder abfließt. Der Behälter 110 hat unten einen Topf 114, an dessen oberem Ende ein nach außen ragender Flansch 116 vorgesehen ist, in welchem sich eine Ringnut 118 befindet. In diese greift ein zu einer elastischen Membran 121 gehörender Dichtwulst 120 ein, der durch einen Deckel 122 dichtend in die Ringnut 118 gepresst wird. Die Befestigung des Deckels 122 am Topf 114 ist, da bekannt, nicht dargestellt.

Die elastische Membran 121 wird in der dargestellten Weise in ihrer Mitte durch einen von einer Feder 124 beaufschlagten Stößel 126 nach unten gepresst. Oben ragt der Stößel 126 durch eine Öffnung 128 im Deckel 122 und ist dort mit einer Skala 130 zur Druckanzeige versehen. Dieser Stößel 126 erleichtert die Entlüftung, z.B. nach einer Reparatur. Auch hier ist der Raum unterhalb der Membran 121 vollständig mit Kühlmittel gefüllt, also ohne Luftblasen.

Die Fig. 9 bis 12 zeigen ein zweites, bevorzugtes Ausführungsbeispiel der Erfindung. Gleiche oder gleich wirkende Teile wie in den Fig. 1 bis 8 werden gewöhnlich mit denselben Bezugszeichen bezeichnet wie dort und nicht nochmals beschrieben.

Fig. 9 zeigt ein Übersichtsbild analog Fig. 1. Das erhitzte Kühlfluid vom Wärmeaufnehmer 74 wird über eine Leitung 66 dem Zulauf 64 des Wärmetauschers 120 zugeführt, wo es gekühlt wird. Vom Auslauf 68 strömt es über eine Leitung 70 zu einem Aggregat 140. Dieses enthält eine Umwälzpumpe für das Kühlfluid (analog der Pumpe 82 der Fig. 1) und einen Ventilator (analog dem Ventilator 84 der Fig. 1) zum Erzeugen von Kühlluft für den Wärmetauscher 120. Im Unterschied zu Fig. 1 werden der Ventilator und die Umwälzpumpe vom gleichen Elektromotor angetrieben, vgl. z.B. die WO2004/031588A1 der Anmelderin.

Die Kühlkanäle 22, Kühlbleche 26 etc. sind gleich aufgebaut wie beim ersten Ausführungsbeispiel nach den Fig. 1 bis 8.

Wie Fig. 12 besonders gut zeigt, ist der Wärmetauschertank 130 als Formstück aus einem thermoplastischen Kunststoff durch Spritzguss hergestellt.

Dieser Tank 130 hat einen nach innen ragenden Flansch 48, und auf der Oberseite dieses Flanschs 48 ist eine flexible Membran 154 aus TPE (thermoplastischem Elastomer) als Weichkomponente in einem zweiten Spritzgussschritt angespritzt. Man bezeichnet dieses Verfahren auch als 2K-Spritzguss. Die Schweißnaht ist mit 155 bezeichnet.

Für die Membran 154 eignen sich bevorzugt thermoplastische Silikonelastomere, die auf einem zweiphasigen Block-Copolymer (Polydimetylsiloxan-Harnstoff-Copolymer) aufbauen. Ggf. kann auch ein TPE-A (Polyether-Block-Amid) verwendet werden.

Da die Festigkeit der Verbindung zwischen dem thermoplastischen Werkstoff des Tanks 130 und dem angespritzten TPE der Membran 154 im Bereich der Verbindungsnaht 156 nicht allzu groß ist, wird als zusätzliche Sicherheit der Deckel 60 verwendet, der einen nach unten ragenden Abschnitt 58 hat, welcher im Bereich 156, also längs der gesamten Peripherie der Membran 154, mit Pressung auf dem angeschweißten Rand der Membran 154 aufliegt.

Zu diesem Zweck ist der äußere Rand 158 des Deckels 60 mit dem oberen Rand 160 des Tanks 130 verbunden, z.B. durch Laserschweißen, Kleben, Schrauben, oder durch eine Rastverbindung. Fig. 12 zeigt eine Verbindung mittels einer Kerbe 166 und eines vorragenden Randes 168, die durch Laserschweißen verbunden werden. Bei Laserschweißen ergibt sich im Raum 162 zwischen dem Deckel 60 und der Membran 154 ein abgeschlossenes Luftpolster, welches die Membran 154 nach oben hin abstützt und dadurch mechanisch entlastet.

Wenn zu viel Sauerstoff durch die Kunststoffwände in das Kühlsystem hinein diffundiert, oxidiert es die im Kühlmittel enthaltenen Korrosionsinhibitoren, und es bildet ggf. Gasblasen, was zu Funktionsstörungen im Kühlsystem, ggf. sogar zu einem Ausfall des Kühlsystems, führen kann. Wenn zu viel Kühlmittel durch die Kunststoffwände nach außen diffundiert, ist bei der geforderten Lebensdauer (oft ca. 60.000 Stunden) irgendwann zu wenig Kühlmittel im System übrig, damit dieses noch funktionieren kann, und dann tritt ebenfalls ein Ausfall ein.

Diese Anforderungen grenzen - neben den Temperatur- und Festigkeitsforderungen - die geeigneten Werkstoffe ein.

Als Grundwerkstoffe (Hartkomponente) für den Tank 130 kommen in Frage: Polyphenyloxid (PPO), glasfaserverstärkt, ggf. auch Polypropylen (PP), ebenfalls glasfaserverstärkt. Besonders geeignet im Hinblick auf die Forderung einer sehr geringen Durchlässigkeit für Wasser, Glykol oder ein sonstiges Kühlmittel vom Kühlkreislauf nach außen einerseits und für Sauerstoff von außen in das Kühlmittel hinein andererseits eignet sich nach dem augenblicklichen Kenntnisstand Polyphenylensulfid (PPS) glasfaserverstärkt, oder PA-HTN, ein temperaturstabilisiertes Polyamid, ebenfalls glasfaserverstärkt.

PA eignet sich sehr gut für eine Laserschweißung, PPS etwas weniger gut. Bei Eignung wird deshalb PA bevorzugt, auch aus Preisgründen.

Durch die Erfindung erreicht man, dass der Wärmetauscher 120 gleichzeitig auch als Ausgleichsgefäß arbeiten kann, um Volumenänderungen der Kühlflüssigkeit ausgleichen zu können, wie sie nach längerem Betrieb unvermeidlich sind und wie sie auch durch Temperaturschwankungen auftreten können.

**Fig.13** zeigt einen Wärmetauscher 120' mit integriertem Filter 170. Gemäß Fig. 14 hat dieses Filter 170 Filteröffnungen 172, die z. B. auf der Zulaufseite 36 (in Fig. 13 rechts) größer sein können als auf der Ablaufseite 34, um zuerst eine Grobfilterung und anschließend eine Feinfilterung zu erreichen. Der Teil des Filters 170, der die Grobfilterung durchführt, könnte auch als Sieb bezeichnet werden.

Das Filter 170 kann aus Metall oder Kunststoff bestehen und ist gemäß Fig. 15 an der Unterseite des Behälters 130' befestigt, z. B. im Zweikomponenten-Spritzgussverfahren.

**Fig. 16** zeigt eine Alternative, bei der das Filter 170 mit der Dichtung 44a zu einer Baueinheit verbunden ist. Dies kann z.B. durch Vulkanisieren erreicht werden. Alternativ, und besonders kostengünstig, ist es z.B. möglich, das Filter 170 im Spritzgussverfahren mit TPE zu umspritzen. In beiden Fällen wird die Montage vereinfacht, und man erhält einen sehr robusten Wärmetauscher.

Im Bereich des Zulaufs 36 filtert das Filter 170 Kühlmedium, das über den Einlass 64 in den Behälter 130' und von dort in die flachen Rohre 22 des Wärmetauschers 20 nach unten fließt. Dadurch wird am rechten Teil des Filters 170 grober Schmutz zurückgehalten.

Anschließend durchströmt das Kühlmedium die linke Hälfte der flachen Rohre 22 von unten nach oben, wobei es von der linken Hälfte des Filters 170 gefiltert wird, sodass durch den Ablauf 68 Kühlmittel zur Pumpe 140 (Fig. 9) fließt, das doppelt gefiltert ist.

Dies ist wichtig, weil die Pumpe 140 sehr empfindlich gegen Verschmutzungen des Kühlmittels ist und deshalb besonders gut geschützt werden muss, denn Verschmutzungen könnten ein Festfressen der Pumpe 140 bewirken.

Von der Pumpe 140 fließt das Kühlmittel gemäß Fig. 9 zum Wärmeaufnehmer 74 und von dort wieder zurück zum Einlass 64.

Bedingt durch die große Filterfläche bei dieser innovativen Anordnung wird erreicht, dass der Druckabfall am Filter 170 sehr niedrig wird.

Bei Verwendung eines spanabhebend bearbeiteten Wärmeaufnehmers lassen sich die entstehenden Bearbeitungsspäne nicht restlos entfernen, ohne den Wirkungsgrad des Wärmeaufnehmers 74 zu reduzieren.

Im Wärmetauscher 20 lassen sich Restspäne und Schmutzpartikel beim Herstellungsprozess ebenfalls nicht vermeiden, sondern allenfalls dadurch reduzieren, dass dieser im Vakuum gelötet und danach aufwändig gespült und gereinigt wird.

Der Eintrag von Schmutz in den Kreislauf des Kühlmittels beim Füllen mit Kühlmittel und beim anschließenden Prüfen lässt sich ebenfalls nicht restlos vermeiden.

Die Folge ist, dass Späne und Schmutz die feinen Strukturen im Wärmeaufnehmer verstopfen und dadurch den Wirkungsgrad reduzieren könnten. Auch besteht immer die Gefahr, dass sich Schmutzpartikel in der Pumpe 140 in einen schmalen Spalt setzen und so zum Blockieren der Pumpe führen.

Durch die Erfindung vermeidet man solche Probleme. Besonders vorteilhaft ist, dass man durch die Erfindung eine große Filterfläche erhält und so ein zusätzliches Filtergehäuse vermeiden kann. Im Flüssigkeitskreislauf werden Späne und Schmutzpartikel, welche sich im Wärmeaufnehmer und im Wärmetauscher lösen, auf der Abströmseite sicher am Filter 170 zurückgehalten, bevor sie in die Pumpe 140 strömen. Die im Verhältnis zur anfallenden Schmutzmenge große Filterfläche verhindert ein Verstopfen des Filters und einen zu hohen Druckabfall des Kühlmediums im Kreislauf.

Durch die Erfindung vermeidet man also die Notwendigkeit, ein separates Filtergehäuse einschließlich Schlauchverbindungen vorzusehen, was Kosten spart. Auch wird kein Raum für ein separates Filtergehäuse und die notwendigen Schlauchverbindungen benötigt, was eine kompakte Bauweise ermöglicht. Schließlich können Späne, welche sich aus dem Wärmeaufnehmer 74 und dem Wärmetauscher 20 lösen, bei der dargestellten Anordnung des Filters, nämlich im Wärmetauschertank, nicht in die Pumpe 140 gelangen, weil diese in Strömungsrichtung hinter dem Wärmetauscher 20 und vor dem Wärmeaufnehmer 74 angeordnet ist. Auch könnte an keiner anderen Stelle des Gesamtsystems die Filterfläche ohne wesentliche Mehrkosten so groß gemacht werden. Ein Verstopfen der feinen Strukturen des Wärmeaufnehmers 74 wird deshalb in einfacher Weise vermieden oder stark behindert, ebenso ein Blockieren der Umwälzpumpe 140.

Naturgemäß könnte nach dem gleichen Prinzip auch ein Ausgleichsgefäß hergestellt werden, das vom Wärmetauscher getrennt ist, z.B. dann, wenn das Volumen des Wärmetauschers aus Raumgründen beschränkt ist. Auch sonst sind im Rahmen der vorliegenden Erfindung vielfache Abwandlungen und Modifikationen möglich.

**Fig. 17** zeigt eine geschnittene Detaildarstellung des Filters 170 und der Dichtung 44a aus Fig. 16. Bei der Montage des Filters 170 in dem Wärmetauscher 20 wird die Dichtung 44a bevorzugt deformiert, um eine gute Dichtung zu bewirken, vgl. Fig. 16.

## Patentansprüche

1. Wärmetauscher zur Anordnung in einem geschlossenen Kühlkreislauf, welch letzterer im Betrieb mit einem Kühlmedium gefüllt ist, das im Zwangsumlauf betrieben wird und zur Kühlung mindestens eines elektronischen Bauteiles (76) dient,
mit einem Zulauf (64) zur Zufuhr von warmem Kühlmedium zum Wärmetauscher (20), mit einem Ablauf (68) zur Abfuhr von in dem Wärmetauscher gekühltem Kühlmedium,
und mit einem mit dem Wärmetauscher zu einer Baueinheit verbundenen Ausgleichsbehälter (30; 130; 130') zum Ausgleich von Volumenänderungen des Kühlmediums, welcher Ausgleichsbehälter (30; 130; 130') durch eine flexible Membran (54; 154) abgeschlossen ist, die dazu ausgebildet ist, solchen Volumenänderungen zu folgen,
wobei der Ausgleichsbehälter (30; 130; 130') als Teil des Kreislaufs des Kühlmediums ausgebildet ist, **dadurch gekennzeichnet dass**
ein Teil des Ausgleichsbehälters als Komponente des Zulaufs (64) und ein anderer Teil als Komponente des Ablaufs (68) ausgebildet ist,
welche Teile durch Kanäle des zwelflutig ausgebildeten Wärmetauschers (20) miteinander in Flüssigkeitsverbindung stehen.

2. Wärmetauscher nach Anspruch 1, bei welchem jedem der Teile des Wärmetauschers eine eigene flexible Membran (54; 154) zugeordnet ist.

3. Wärmetauscher nach Anspruch 1 oder 2, in welchem mindestens ein Filter (170) zum Filtern des Kühlmediums vorgesehen ist.

4. Wärmetauscher nach Anspruch 3, in welchem das mindestens eine Filter (170) zwischen Ausgleichsbehälter (130') und Wärmetauscher (20) im Strömungskreislauf des Kühlmediums angeordnet ist.

5. Wärmetauscher nach Anspruch 4, in welchem das mindestens eine Filter (170) im Bereich einer Stelle vorgesehen ist, an weicher das Kühlmedium in Kanäle des Wärmetauschers (20) einströmt.

6. Wärmetauscher nach Anspruch 4 oder 5, bei welchem das mindestens eine Filter (170) im Bereich einer Stelle vorgesehen ist, an welcher das Kühlmedium aus Kanälen des Wärmetauschers (20) austritt.

7. Wärmetauscher nach einem der vorhergehenden Ansprüche, welcher zum Betrieb mit einer Umwälzpumpe (140) ausgebildet ist, der zwei in Reihe geschaltete Filter (170) vorgeschaltet sind, von denen mindestens eines zwischen Ausgleichsbehälter (130') und Wärmetauscher (20) angeordnet ist.

8. Wärmetauscher nach Anspruch 7, bei welchem die in Reihe geschalteten Filter (170) im Ausgleichsbehälter (130') des Wärmetauschers (20) angeordnet sind.

9. Wärmetauscher nach einem der vorhergehenden Ansprüche, bei welchem der Ausgleichsbehälter (30; 130;130') mit dem Wärmetauscher (20) durch eine Bördelverbindung (44) zu einer Baueinheit verbunden ist.

10. Wärmetauscher nach Anspruch 9, bei welchem zwischen Ausgleichsbehälter (30; 130; 130') und Wärmetauscher eine Dichtung (44a) vorgesehen ist.

11. Wärmetauscher nach Anspruch 10, bei welchem die Dichtung (44a) mit dem Filter (170) zu einer Baueinheit verbunden ist.

12. Wärmetauscher nach Anspruch 11, bei welchem die Dichtung (44a) mit dem Filter (170) durch Umspritzen oder Vulkanisieren verbunden ist.

13. Wärmetauscher nach einem der vorhergehenden Ansprüche, bei welchem die flexible Membran (54; 154) auf ihrer vom Kühlmedium abgewandten Seite durch mindestens eine Federanordnung abgestützt ist.

14. Wärmetauscher nach Anspruch 13, bei welchem die mindestens eine Federanordnung als Federblech (56) ausgebildet ist, welches durch mindestens eine Ausnehmung (90; 92) in federnde Abschnitte unterteilt ist.

15. Wärmetauscher nach Anspruch 14, bei welchem das Federblech (56) mindestens bereichsweise mit der flexiblen Membran (54) verbunden ist.

16. Wärmetauscher nach Anspruch 14 oder 15, bei welchem die einer Feder (94, 96) zugeordnete Ausnehmung (90, 92) des Federblechs (56) als in sich zusammenhängende Ausnehmung ausgebildet ist.

17. Wärmetauscher nach Anspruch 16, bei welchem die in sich zusammenhängende Ausnehmung des Federblechs (56) etwa nach Art einer Spirale (90, 92) ausgebildet ist.

18. Wärmetauscher nach einem der vorhergehenden Ansprüche, bei welchem der Ausgleichsbehälter einen Deckel (60) mit einem Rand (58,158) aufweist, welcher gegen den Rand der flexiblen Membran (54;154) anliegt und den letztgenannten Rand (58,158) zwischen sich und einem Element (48) des Ausgleichsbehälters (130) festklemmt.

19. Wärmetauscher nach Anspruch 18, bei welchem der Rand der flexiblen Membran (54; 154) eine stoffschlüssige Verbindung (155) mit einem Element (48) des Ausgleichsbehälters (30; 130; 130') aufweist.

20. Wärmetauscher nach einem der vorhergehenden Ansprüche, bei welchem auf der dem Kühlmedium (24) gegenüber liegenden Seite der flexiblen Membran (54; 154) ein fluiddicht abgeschlossener Raum (62; 162) vorgesehen ist.

21. Wärmetauscher nach Anspruch 20, bei welchem der fluiddicht abgeschlossene Raum (62; 162) mit einem unter Überdruck stehenden Gas gefüllt ist, um den Kräften entgegen zu wirken, welche durch ein druckbeaufschlagtes Kühlmedium (24) auf die Membran (54; 154) und die Verbindungsnaht (155) einwirken.

22. Wärmetauscher nach einem der vorhergehenden Ansprüche, bei welchem der Wärmetauscher als Flachrohr-Wärmetauscher ausgebildet ist.

23. Wärmetauscher nach einem der vorhergehenden Ansprüche, bei welchem eine Druckmesseinrichtung zur Messung des Drucks im Kühlmedium vorgesehen ist.

24. Wärmetauscher nach einem der vorhergehenden Ansprüche, bei welchem eine Füllstandsanzeige zur Anzeige des Kühlmedium-Füllstands vorgesehen ist.

25. Wärmetauscher nach einem der vorhergehenden Ansprüche zur Anordnung in einem Kühlkreislauf mit einer Umwälzpumpe (140), bei welchem der Umwälzpumpe zwei in Reihe geschaltete Filter (170) zugeordnet sind, welche im Ausgleichsbehälter (130') des Wärmetauschers (20) angeordnet sind.

26. Wärmetauscher mit einem Ausgleichsbehälter (110) zum Ausgleich von Volumenänderungen eines Kühlmediums in einem Kühlmittelkreislauf,
mit mindestens einem Anschluss (64, 68; 112) zum Zu- und / oder Abfluss von Kühlmedium,
und mit einer flexiblen Membran (54; 121; 154), welche an der Grenze zwischen dem Kühlmedium und einem Gas, Insbesondere der Umgebungsluft, angeordnet ist, **dadurch gekennzeichnet dass** der Ausgleichsbehälter (110) mit einem Wärmetauscher (20) zu einer Baueinheit verbunden ist,
und im Bereich der Grenze zwischen Wärmetauscher (20) und Ausgleichsbehälter (110) mindestens ein Filter (170) zum Filtern des Kühlmediums angeordnet ist.

27. Wärmetauscher nach Anspruch 26, bei welchem die flexible Membran (121) durch einen von einer Feder (124) beaufschlagten Stößel (126) in Richtung zum Kühlmedium beaufschlagt ist.

28. Wärmetauscher nach Anspruch 27, bei welchem an dem Stößel (126) eine Skala (130) vorgesehen ist.

29. Wärmetauscher mit einem Ausgleichsbehälter zum Ausgleich von Volumenänderungen einer ständig flüssigen Kühlflüssigkeit in einem Kühlmittelkreislauf,
welcher Ausgleichsbehälter (110) nach außen hin durch eine flexible Membran (54; 154) abgeschlossen und mit dem Wärmetauscher (20) zu einer Baueinheit verbunden ist, **dadurch gekennzeichnet dass** am Übergang vom Wärmetauscher (20) zum Ausgleichsbehälter (110) mindestens ein Filterorgan (170) angeordnet ist, welches im Betrieb von der Kühlflüssigkeit durchströmt ist.

30. Wärmetauscher nach Anspruch 29, bei welchem das Filterorgan (170) durch Schweißen, insbesondere Kunststoffschweißen, mit dem Gehäuseelement (130') verbunden ist.

31. Wärmetauscher nach einem der Ansprüche 26 bis 30, bei welchem zwischen Ausgleichsbehälter (30; 130; 130') und Wärmetauscher eine Dichtung (44a) vorgesehen ist, welche mit dem Filter (170) zu einer Baueinheit verbunden ist.

32. Wärmetauscher nach Anspruch 31, bei welchem das Filter (170) durch Umspritzen oder Vulkanisieren mit der Dichtung (44a) verbunden ist.

## Claims

1. Heat exchanger for arranging in a closed cooling circuit which under operating conditions is filled with a coolant that is operated in forced circulation and serves for cooling of at least one electronic component (76),
having an inlet (64) for feeding the heat exchanger (20) with warm coolant, and having an outlet (68) for discharging of the coolant cooled in the heat exchanger,
and having an expansion vessel (30,130,130') attached to the heat exchanger so as to form one unit for compensating volume changes of the coolant whereby the expansion vessel (30, 130, 130') is closed by means of a flexible membrane (54, 154) which is designed so to respond to such volume changes whereby the expansion vessel (30, 130, 130') is designed as a part of the cooling circuit,
**characterised in that** a portion of the expansion vessel is designed as a component of the inlet (64) and another portion as a component of the outlet (68)
whereby both portions are in fluid connection via channels of the heat exchanger (20) which is embodied as a double-flow heat exchanger.

2. Heat exchanger according to claim 1 whereby each portion of the heat exchanger is associated with an own flexible membrane (54; 154).

3. Heat exchanger according to claim 1 or 2 in which, in which at least one filter (170) for filtering the coolant is provided.

4. Heat exchanger according to claim 3 in which the at least one filter (170) is arranged between the expansion vessel (130') and the heat exchanger (20) in the flow circuit of the coolant.

5. Heat exchanger according to claim 4 in which the at least one filter (170) is provided in an area adjacent to the position where the coolant flows into channels of the heat exchanger (20).

6. Heat exchanger according to claim 4 or 5 whereby the at least one filter (170) is provided in an area adjacent to the position where the coolant is discharged from channels of the heat exchanger (20).

7. Heat exchanger according to one of the preceding claims which is embodied for operation with a circulating pump (140) on the on side of which two serially connected filters (170) are arranged, whereby at least one of them is arranged between the expansion vessel (130') and the heat exchanger (20).

8. Heat exchanger according to claim 7 in which the serially connected filters (170) are arranged in the expansion vessel (130') of the heat exchanger (20).

9. Heat exchanger according to one of the preceding claims in which the expansion vessel (30; 130; 130') is connected with the heat exchanger (20) by means of a flared coupling so as to form one unit.

10. Heat exchanger according to claim 9 in which between the expansion vessel (30, 130; 130') and the heat exchanger a seal (44a) is provided.

11. Heat exchanger according to claim 10 in which the seal (44a) is connected with the filter (170) so as to form one unit.

12. Heat exchanger according to claim 11 in which the seal (44a) is connected with the filter (170) by overmoulding or vulcanising.

13. Heat exchanger according to one of the preceding claims in which the flexible membrane (54; 154) is supported on the side facing away from the coolant by means of one spring arrangement.

14. Heat exchanger according to claim 13 in which the at least one spring arrangement is embodied as a spring steel sheet (56) which is divided by means of at least one recess (90; 92) into springy sections.

15. Heat exchanger according to claim 14 in which the spring steel sheet (56) is at least in certain areas connected with the flexible membrane (54).

16. Heat exchanger according to claim 14 or 15 in which the recess (90, 92) of the spring steel sheet (56) which is related to a spring (94, 96) is embodied as a continuous recess.

17. Heat exchanger according to claim 16 in which the coherent recess of the spring steel sheet (56) is embodied approximately according to a spiral (90, 92).

18. Heat exchanger according to one of the preceding claims in which the expansion vessel has a cover plate (60) with an edge (58; 158) which adjoins against the edge of the flexible membrane (54; 154) and clamps the said edge (58, 158) between itself and an element (48) of the expansion vessel (130).

19. Heat exchanger according to claim 18 in which the edge of the flexible membrane (54; 154) has substance-to-substance bonds (155) to an element (48) of the expansion vessel (30; 130; 130').

20. Heat exchanger according to one of the preceding claims in which on the side of the flexible membrane (54; 154) being opposite to the coolant (24) a fluid-tightly closed room (62; 162) is provided.

21. Heat exchanger according to claim 20 in which the fluid-tightly closed room (62; 162) is filled with a pressurized gas so as to counteract the forces which by a pressurized coolant act upon the membrane (54; 154) and the joining seam (155).

22. Heat exchanger according to one of the preceding claims in which the heat exchanger is embodied as a flat-tube heat exchanger.

23. Heat exchanger according to one of the preceding claims in which a pressure measuring device is provided for measuring the pressure of the coolant.

24. Heat exchanger according to one of the preceding claims in which a level indicator is provided for indicating the level of the coolant.

25. Heat exchanger according to one of the preceding claims for the arrangement in a cooling circuit having a circulation pump (140) in which two serially connected filters (170) are associated with the circulation pump and which are arranged in the expansion vessel (130') of the heat exchanger (20).

26. Heat exchanger with an expansion vessel (110) for compensating volume changes of a coolant in a coolant circuit having at least one connection (64; 68; 112) for the inlet and/or the outlet of coolant,
and having a flexible membrane (54; 121; 154) which is arranged at the boundary between the coolant und a gas, in particular the ambient air, **characterized in that** the expansion vessel (110) is connected with a heat exchanger (20) so as to form a unit and in the area of the boundary between the heat exchanger (20) and the expansion vessel (110) at least one filter for filtering the coolant is arranged.

27. Heat exchanger according to claim 26 in which the flexible membrane (121) is impinged in the direction of the coolant by means of a plunger (126) which is impinged by a spring (124).

28. Heat exchanger according to claim 27 in which the plunger (126) is provided with a scale.

29. Heat exchanger with an expansion vessel for compensating volume changes of a continuously fluid coolant in a coolant circuit,
whereby the expansion vessel (110) is closed toward the outside by means of a flexible membrane (54; 154) and is connected with the heat exchanger (29) to one unit,
**characterized in that** at the transition between the heat exchanger (20) and the expansion vessel (110) at least one filter member (170) is arranged which during operation is flowed through by the coolant.

30. Heat exchanger according to claim 29 in which the filter member (170) is connected with the housing element (130') by means of welding, in particular by means of plastics welding.

31. Heat exchanger according to one of the claims 26 to 30, in which between the expansion vessel (30; 130; 130') and the heat exchanger a seal (44a) is provided which is connected with the filter (170) so as to form an unit.

32. Heat exchanger according to claim 31 in which the filter (170) is connected with the seal (44a) by means of overmoulding or vulcanising.

## Revendications

1. Echangeur de chaleur destiné à être disposé dans un circuit de refroidissement fermé, ce dernier est rempli en fonctionnement d'un produit réfrigérant qui est exploité en circulation forcée et sert à refroidir au moins un composant électronique (76),
avec une amenée (64) pour l'alimentation de produit réfrigérant chaud à l'échangeur de chaleur (20), avec une sortie (68) pour l'évacuation de produit réfrigérant refroidi dans l'échangeur de chaleur,
et avec un réservoir de compensation (30 ; 130 ; 130') relié à l'échangeur de chaleur pour former une unité modulaire pour la compensation de modifications de volume du produit réfrigérant, lequel réservoir de compensation (30 ; 130 ; 130') est obturé par une membrane (54 ; 154) flexible qui est réalisée afin de suivre de telles modifications de volume,
le réservoir de compensation (30 ; 130 ; 130') étant réalisé comme une partie du circuit du produit réfrigérant, **caractérisé en ce qu'**une partie du réservoir de compensation est réalisée comme un composant de l'amenée (64) et une autre partie comme un composant de la sortie (68), lesquelles parties se trouvent en liaison liquide l'une avec l'autre par des canaux de l'échangeur de chaleur (20) réalisé à double flux.

2. Echangeur de chaleur selon la revendication 1, pour lequel à chacune des parties de l'échangeur de chaleur est associée une propre membrane (54 ; 154) flexible.

3. Echangeur de chaleur selon la revendication 1 ou 2, dans lequel au moins un filtre (170) est prévu pour le filtrage du produit réfrigérant.

4. Echangeur de chaleur selon la revendication 3, dans lequel l'au moins un filtre (170) est disposé entre le réservoir de compensation (130') et l'échangeur de chaleur (20) dans le circuit d'écoulement du produit réfrigérant.

5. Echangeur de chaleur selon la revendication 4, dans lequel l'au moins un filtre (170) est prévu dans la zone d'un endroit, au niveau duquel le produit réfrigérant afflue dans des canaux de l'échangeur de chaleur (20).

6. Echangeur de chaleur selon la revendication 4 ou 5, pour lequel l'au moins un filtre (170) est prévu dans la zone d'un endroit, au niveau duquel le produit réfrigérant sort des canaux de l'échangeur de chaleur (20).

7. Echangeur de chaleur selon l'une quelconque des revendications précédentes, lequel est réalisé pour le fonctionnement avec une pompe de recirculation (140), en amont de laquelle deux filtres montés en série (170) sont disposés, dont au moins l'un est disposé entre le réservoir de compensation (130') et l'échangeur de chaleur (20).

8. Echangeur de chaleur selon la revendication 7, pour lequel les filtres (170) montés en série sont disposés dans le réservoir de compensation (130') de l'échangeur de chaleur (20).

9. Echangeur de chaleur selon l'une quelconque des revendications précédentes, pour lequel le réservoir de compensation (30 ; 130 ; 130') est relié à l'échangeur de chaleur (20) par un sertissage (44) pour former une unité modulaire.

10. Echangeur de chaleur selon la revendication 9, pour lequel une garniture (44a) est prévue entre le réservoir de compensation (30 ; 130 ; 130') et l'échangeur de chaleur.

11. Echangeur de chaleur selon la revendication 10, pour lequel la garniture (44a) est reliée au filtre (170) pour former une unité modulaire.

12. Echangeur de chaleur selon la revendication 11, pour lequel la garniture (44a) est reliée au filtre (170) par extrusion ou vulcanisation.

13. Echangeur de chaleur selon l'une quelconque des revendications précédentes, pour lequel la membrane flexible (54 ; 154) est appuyée sur son côté éloigné du produit réfrigérant par au moins un ensemble à ressort.

14. Echangeur de chaleur selon la revendication 13, pour lequel l'au moins un ensemble à ressort est réalisé comme une tôle élastique à ressorts (56) qui est divisée par au moins un évidement (90 ; 92) en parties élastiques.

15. Echangeur de chaleur selon la revendication 14, pour lequel la tôle élastique à ressorts (56) est reliée au moins par endroits à la membrane (54) flexible.

16. Echangeur de chaleur selon la revendication 14 ou 15, pour lequel l'évidement (90, 92) associé à un ressort (94, 96) de la tôle élastique à ressorts (56) est réalisé comme un évidement communicant en soi.

17. Echangeur de chaleur selon la revendication 16, pour lequel l'évidement communicant en soi de la tôle élastique à ressorts (56) est réalisé à peu près comme une spirale (90, 92).

18. Echangeur de chaleur selon l'une quelconque des revendications précédentes, pour lequel le réservoir de compensation présente un couvercle (60) avec un bord (58, 158) qui repose contre le bord de la membrane (54 ; 154) flexible et bloque le bord cité en dernier (58, 158) entre un élément (48) du réservoir de compensation (130) et lui-même.

19. Echangeur de chaleur selon la revendication 18, pour lequel le bord de la membrane flexible (54 ; 154) présente une liaison de matière (155) avec un élément (48) du réservoir de compensation (30 ; 130 ; 130').

20. Echangeur de chaleur selon l'une quelconque des revendications précédentes, pour lequel sur le côté opposé au produit réfrigérant (24) de la membrane (54 ; 154) flexible est prévu un espace (62 ; 162) obturé de manière étanche au fluide.

21. Echangeur de chaleur selon la revendication 20, pour lequel l'espace (62 ; 162) obturé de manière étanche au fluide est rempli d'un gaz en surpression afin d'agir contre les forces qui agissent par un produit réfrigérant (24) sous pression sur la membrane (54 ; 154) et le cordon de liaison (155).

22. Echangeur de chaleur selon l'une quelconque des revendications précédentes, pour lequel l'échangeur de chaleur est réalisé comme un échangeur de chaleur à tube plat.

23. Echangeur de chaleur selon l'une quelconque des revendications précédentes, pour lequel un dispositif de mesure de pression est prévu pour mesurer la pression dans le produit réfrigérant.

24. Echangeur de chaleur selon l'une quelconque des revendications précédentes, pour lequel un indicateur de niveau est prévu pour l'affichage du niveau de produit réfrigérant.

25. Echangeur de chaleur selon l'une quelconque des revendications précédentes destiné à être disposé dans un circuit de refroidissement avec une pompe de recirculation (140), pour lequel à la pompe de recirculation sont associés deux filtres (170) montés en série qui sont disposés dans le réservoir de compensation (130') de l'échangeur de chaleur (20).

26. Echangeur de chaleur avec un réservoir de compensation (110) pour la compensation de modifications de volume d'un produit réfrigérant dans un circuit de produit réfrigérant avec au moins un raccordement (64, 68 ; 112) pour l'afflux et/ou l'écoulement de produit réfrigérant,
et avec une membrane (54 ; 121 ; 154) flexible qui est disposée sur la limite entre le produit réfrigérant et un gaz, en particulier de l'air ambiant, **caractérisé en ce que** le réservoir de compensation (110) est relié à un échangeur de chaleur (20) pour former une unité modulaire et dans la zone de la limite entre l'échangeur de chaleur (20) et le réservoir de compensation (110) est disposé au moins un filtre (170) pour le filtrage du produit réfrigérant.

27. Echangeur de chaleur selon la revendication 26, pour lequel la membrane (121) flexible est sollicitée par un poussoir (126) sollicité par un ressort (124) en direction du produit réfrigérant.

28. Echangeur de chaleur selon la revendication 27, pour lequel une échelle (130) est prévue sur le poussoir (126).

29. Echangeur de chaleur avec un réservoir de compensation pour la compensation de modifications de volume d'un liquide de refroidissement liquide en permanence dans un circuit de produit réfrigérant,
lequel réservoir de compensation (110) est obturé vers l'extérieur par une membrane (54 ; 154) flexible et est relié à l'échangeur de chaleur (20) pour former une unité modulaire, **caractérisé en ce que** sur la transition entre l'échangeur de chaleur (20) et le récipient de compensation (110) est disposé au moins un organe de filtrage (170) qui est traversé en fonctionnement par le liquide de refroidissement.

30. Echangeur de chaleur selon la revendication 29, pour lequel l'organe de filtrage (170) est relié par soudage, en particulier soudage de matière plastique à l'élément de boîtier (130').

31. Echangeur de chaleur selon l'une quelconque des revendications 26 à 30, pour lequel une garniture (44a) est prévue entre le réservoir de compensation (30 ; 130 ; 130') et l'échangeur de chaleur, laquelle est reliée au filtre (170) pour former une unité modulaire.

32. Echangeur de chaleur selon la revendication 31, pour lequel le filtre (170) est relié par extrusion ou vulcanisation à la garniture (44a).
